# EUROPÄISCHE PATENTSCHRIFT

(11) **EP 1 787 003 B1**
(45) Veröffentlichungstag und Bekanntmachung des Hinweises auf die Patenterteilung: **13.08.2008**
(21) Anmeldenummer: 05784859.0
(22) Anmeldetag: 24.08.2005
(51) Int. Cl.: E06B 9/165, E06B 9/15

(54) **LAMELLE FÜR EIN SONNENSCHUTZROLLO**
SLATS FOR A SUN PROTECTION BLIND
LAMELLE POUR STORE PARE-SOLEIL

(30) Priorität: 09.09.2004 DE 102004043573
(43) Veröffentlichungstag der Anmeldung: 23.05.2007
(73) Patentinhaber: Clauss, Ulrich, 73266 Bissingen (DE)
(72) Erfinder: Clauss, Ulrich, 73266 Bissingen (DE)
(74) Vertreter: Rüger, Barthelt & Abel Patentanwälte
(86) Internationale Anmeldenummer: PCT/EP2005/009113
(87) Internationale Veröffentlichungsnummer: WO 2006/027104

(56) Entgegenhaltungen:
- FR-A- 1 519 724
- GB-A- 2 055 935

## Beschreibung

Zum Beispiel aus der EP 10 43 473 A1 ist bekannt, aus Lammellen aufgebaute Rollladenpanzer auch als Sonnenschutz zu verwenden. Hierzu wird der Rolladenpanzer vom Benutzer ein Stück weit nach unten abgelassen, damit der Rollladenpanzer einen entsprechenden Schatten wirft. Durch den Rollladenpanzer selbst fällt relativ wenig Licht hindurch. Der Schlitzanteil liegt bei ca. 1,5% der Gesamtfläche. Deswegen kann der Rollladenpanzer als Sonnenschutz in der Regel nicht vollständig abgelassen werden, weil die davon ausgehende Verdunkelung zu stark ist.

Die bekannten Rollandenpanzer setzen sich aus einzelnen Lamellen zusammen, die an der Unterseite mit einer hinterschnittenen Nut und an der Oberseite mit einer Hakenleiste versehen sind. Im Bereich der Hakenleiste befinden sich, bezogen auf die Fläche des Rollladenpanzers, extrem kleine Schlitze. Größere Schlitze an dem Hauptkörper der Lamelle können deswegen nicht vorgesehen werden, weil sonst eine Steuerung des Lichtdurchtritts durch Stauchen des Rollladens oder Hängenlassen des Rollladenpanzers nicht mehr erreicht werden kann.

Die bekannten Lamellen sind Rollformprofile, die häufig ausgeschäumt sind oder die im Inneren mit in Längsrichtung verlaufenden Stegen versehen sind, um die nötige Festigkeit zu bekommen.

Aus der DE 200 09 630 U1 ist ein Rollladen bekannt, der auf Lamellen mit unterschiedlichem Querschnitt aufgebaut ist. In vertikaler Richtung gesehen hat jede zweite Lamelle dieselbe Gestalt wie sie zuvor beschrieben ist. Jede dazwischenliegende Lamelle besteht aus einem verhältnismäßig sehr kleinen Grundkörper mit einer sich daran anschließenden Hakenleiste, die nicht mit Schlitzen sondern mit einzelnen Löchern versehen ist. Auch ein solcher Rolladenpanzer wirkt als optische Sperre und kann nicht als Ersatz für eine Jalousie wirken.

Die DE 29 32 010 C2 zeigt einen verhältnismäßig sehr lichtdurchlässigen Rollladenpanzer aus einzelnen Rollladenlamellen. Jede Lamelle besteht aus einem Grundkörper, der an der Unterseite symmetrisch zu dem Grundkörper eine Nut enthält. An der Oberseite des Lamellenkörpers ist ebenfalls symmetrisch zu dem Grundkörper eine Leiste ausgebildet. Die Leiste ist etwa genauso hoch wie der Lamellenkörper und enthält große rechteckige Fenster.

Die Fenster werden gleichzeitig zur Aufnahme von Verriegelungsplatten verwendet, die durch die Fenster hindurchgesteckt sind und sich an den Rändern der Nut des darüber befindlichen Rollladenstabs auflegen sollen. Zwei benachbarte Rollladenlamellen werden somit über zusätzliche Verriegelungsplatten entsprechend der Anzahl der Fenster miteinander verbunden. Die Herstellung ist aufwändig.

Die FR-A-1 519 724 zeigt einen Rollladenpanzer aus einzelnen parallel nebeneinander verlaufenden Lamellen. Jede Lamelle setzt sich aus einem Lamellenkörper und einer an der Oberseite des Lamellenkörpers angeformten Leiste zusammen. Die Leiste geht an ihrem von dem Lamellenkörper abliegenden Ende in eine einen nach unten offenen Haken bildende Rinne über.

In der Leiste sind viereckige Öffnungen vorgesehen, die dem Licht- und Luftdurchtritt dienen. Sie werden verschlossen, wenn der Rollladenpanzer in sich gestaucht wird.

Die der Lichtquelle zugekehrte Vorderseite bzw. Außenseite des Lamellenkörpers bildet eine glatte Wand, die an Ihrer Unterseite unmittelbar einen Schlitzrand darstellt.

Aufgrund der getroffenen Anordnung und der Dimensionen der Licht- und Luftschlitze, tritt auch bei hängendem Rollladenpanzer verhältnismäßig wenig Licht ein.

Direkte Sonneneinstrahlung durch die Licht- und Luftschlitze kann auch bei steilstehender Sonne nicht vermieden werden weil die Vorderwand des Lamellengrundkörpers nicht auskragt.

Ausgehend hiervon, ist es Aufgabe der Erfindung, einen neuartigen Rollladenpanzer zu schaffen.

Gemäß einem Aspekt der Erfindung wird eine Lamelle geschaffen, die als Rollformteil hergestellt ist und die im Inneren keine weiteren Versteifungsmaßnahmen erfordert.

Gemäß einem weiteren Aspekt der Erfindung geht es darum eine Lamelle zu schaffen, die als Sonnenschutz verwendet werden kann, in dem Sinne, dass bei steilem Sonnenstand kein direkter Sonnenlichteintritt möglich ist, während andererseits viel indirektes Licht durch die Lamelle hindurch gelangen kann.

Diese Aufgabe gemäß dem ersten Aspekt wird erfindungsgemäß mit einer Rollladenlamelle mit den Merkmalen des Anspruches 1 gelöst.

Die Rollladenlamelle des neuen Rollladenpanzers wird einstückig aus einem Blechstreifen durch einen Rollformvorgang hergestellt. Sie weist an der Oberseite oder oberen Kante eine Leiste auf, die, bezogen auf die normale Gebrauchsstellung, in einer nach unten offenen Rinne endet. Hierdurch ergibt sich, von der Seite gesehen, eine hakenähnliche Struktur um die Rollladenlamelle mit einer weiteren darüber befindlichen Rollladenlamelle zu verbinden. Die Rollladenlamelle weist ferner einen Rollladenkörper auf, an den die Leiste einstückig angeformt ist. An der Unterseite des Lamellenkörpers befindet sich ein Schlitz, der zur Aufnahme der darunter befindlichen Rollladenlamelle eingerichtet ist.

Die Rollladenlamelle zeigt über die Länge gesehen einen konstanten Querschnitt.

Da die neue Rollladenlamelle als Rollformteil hergestellt ist, kann hierzu jedes zum Rollformen geeignete Material, beispielsweise auch Edelstahl, verwendet werden. Ein Material, das sonst zu einer Rollladenlamelle nicht zu verarbeiten wäre.

Da die Rollladenlamelle ein Rollformteil ist, kann sie im Bereich des Rollladenkörpers verhältnismäßig voluminös ausgeführt sein, womit der endgültige Rollladenpanzer eine große Dicke aufweist und damit sehr widerstandsfähig ist.

Zufolge der Möglichkeit als Ausgangsmaterial Edelstahl zu verwenden, ist die neue Rollladenlamelle, wenn sie aus einem solchem Material besteht, extrem Witterungsbeständig und kann in Bereichen eingesetzt werden, wo Aluminium versagt. Bereiche, wo die neue Rollladenlamelle aus Edelstahl von Bedeutung ist, sind der Lebensmittelbereich oder die Anwendung in der Nähe von Seewasser, beispielsweise auch auf Schiffen oder Seewassercontainern.

Aufgrund der Möglichkeit Edelstahl zu verwenden, weist die neue Rollladenlamelle eine große Widerstandszeit auf, d.h. es braucht sehr lange um einen hieraus hergestellten Rollladenpanzer gewaltsam zu öffnen.

Die neuartige Rollladenlamelle kann auch vorteilhaft aus beschichtetem Aluminium hergestellt werden.

Besonders günstige Verhältnisse ergeben sich, wenn die neue Rollladenlamelle, bezogen auf den Querschnitt, an jeder Stelle zweilagig ist. Dadurch kann einerseits zum Rollformen dünnes Blech verwendet werden, das sich leicht formen lässt, während andererseits die fertige Rollladenlamelle eine hinreichende Wandstärke aufweist.

Abgesehen davon, dass die Rollladenlamelle insgesamt 2-lagig ist, können auch die einzelnen Abschnitte, je nach Konstruktion, ein- oder zweilagig sein. Dies gilt insbesondere für die Leiste, den Bereich der Rinne, die Vorderseite, die Rückseite oder auch die Unterseite.

Die Verriegelung der Rollladenlamellen aneinander wird besonders zuverlässig und die Beweglichkeit gefördert, wenn der Schlitz von zwei zueinander parallelen Rändern begrenzt ist, von denen in wenigstens einer in Richtung auf das Innere des Lamellenkörpers hochgebogen ist. Hierdurch entsteht eine definierte Einhängekante für die Rinne an der Einhängeleiste der darunter befindlichen Rollladenlamelle.

Insbesondere ist es günstig, wenn in diesem Bereich die Rollladenlamelle doppellagig ist, weil dann ohne weiteres das Gewicht des gesamten Rollladenpanzers hier aufgenommen werden kann.

Bei der neuartigen Rollladenlamelle können die einzelnen Blechschichten, mit Ausnahme des Wurzelbereiches der Leiste, unmittelbar dicht aufeinander liegen. Es besteht aber auch die Möglichkeit, im Bereich der Vorderseite die Schichten voneinander zu beabstanden, um so eine weitgehend abgeschlossene Kammer zu schaffen, die gegebenenfalls mit Hartschaum gefüllt werden kann.

Günstige selbstreinigende Eigenschaften werden erreicht, wenn die Lamelle an ihrer Vorderseite von einer von der Leiste ausgehenden, schräg nach unten gerichteten Fläche und einer sich daran anschließenden vertikalen Fläche begrenzt ist. Die Schrägfläche vermeidet Bereiche, an denen sich bevorzugt Schmutz ansammeln kann.

Wenn es gewünscht ist, dass auch bei weitgehend geschlossenem Rollladenpanzer noch Licht und/oder Luft hindurchtreten kann, sind zweckmäßigerweise im Bereich der Leiste zwischen dem Rollladenkörper und der angeformten Rinne längliche Lichtschlitze enthalten. Die Höhe der Lichtschlitze ist auf die Höhe der Leiste derart abgestimmt, dass bei hängendem Rollladenpanzer die darüber befindliche Rollladenlamelle nicht in das Lichtraumprofil des Lichtschlitzes hineinragt.

Die neue Rollladenlamelle weist eine Unterseite auf, die horizontal verläuft oder zweckmäßigerweise von der Vorderseite in Richtung auf den Schlitz schräg nach oben. Dadurch kann kein ablaufendes Wasser in den Bereich des Schlitzes kommen und von dort unter Umständen durch die Lichtschlitze eindringen.

Weil die erfindungsgemäße Lamelle an ihrer Oberkante eine Leiste aufweist, die bezogen auf den Lamellenkörper eine verhältnismäßig große Höhe aufweist, besteht die Möglichkeit darin sehr große Licht-/Luftschlitze unterzubringen. Der Lamellenkörper selbst bildet eine Art Sonnendach für den Lichtschlitz der darunter befindlichen Lamelle. Dadurch wirkt der Lamellenkörper der darüber befindlichen Lamelle innerhalb eines Verbundes von Lamellen wie eine Art kleines Sonnendach, das den darunter befindlichen Lichtschlitz gegen direkte Sonneneinstrahlung abschattet.

Der gesamte Rollladenpanzer mit den neuartigen Lamellen teilt die Gesamtfensterfläche in mehrere übereinander befindliche lichtdurchlässige Streifen auf, die von dem Licht-/Luftschlitzen in der jeweiligen Lamelle gebildet sind. Infolge der Aufteilung auf Streifen sind nur verhältnismäßig kurz auskragende "Sonnendächer" erforderlich, um auch bei noch verhältnismäßiger tief stehender Sonne die gewünschte Abschattungswirkung für die Licht-/Luftschlitze zu erreichen. Würden die gesamten lichtdurchlässigen Streifen lückenlos übereinander angeordnet sein, wäre ein entsprechend stark vorkragendes Sonnenschutzdach erforderlich.

Zufolge der oben erwähnten Aufteilung in voneinander beabstandete schmale Streifen reduziert sich die räumliche Tiefe des Sonnenschutzdachs und kann innerhalb einer Lamellendicke untergebracht werden.

Ein aus diesen neuartigen Lamellen aufgebauter Panzer lässt sehr viel indirektes Licht durchtreten während nur das direkt einfallende Sonnenlicht abgeschattet wird.

Bei einem mit einem derartigen Rollladenpanzer versehenen Fenster kann im Sommer der Rollladenpanzer vollständig abgelassen werden. Der Raum dahinter bleibt hell, die direkte Sonneneinstrahlung wird blockiert und damit auch die von der direkten Sonneneinstrahlung ausgehende unerwünschte Erwärmung im Raum.

Die erfindungsgemäße Anordnung kann innerhalb des Raumes in verhältnismäßig schmalen Führungsschienen verlaufen. Bei einer praktischen Ausführungsform beträgt die Dicke des Lamellenkörpers, gesehen in Richtung parallel senkrecht zur Fensterfläche, ca. 8 bis 15 mm, während die Höhe des Lamellenkörpers sich im Bereich zwischen ebenfalls 8 und 15 mm bewegt. Vorzugsweise um die 10 mm.

Im Übrigen sind Weiterbildungen der Erfindung Gegenstand von Unteransprüchen.

Aus der Figurenbeschreibung ergibt sich, dass an der Rollladenlamelle, so wie sie dargestellt ist, eine Reihe von Änderungen vorgenommen werden können, die sich aus den jeweiligen Anforderungen bei der Verwendung, oder beim Rollformvorgang ergeben. Jede einzelne Abwandlung darzustellen, würde den Umfang der Figurenbeschreibung unnötig aufblähen. Die jeweiligen Abmessungen orientieren sich an den Anforderungen.

In der Zeichnung sind Ausführungsbeispiele des Gegenstandes der Erfindung dargestellt. Es zeigen:
- Fig. 1: ein Fenster- oder Türrollo in einer stark schematisierten perspektivischen Darstellung unter Verwendung eines Rollladenpanzers aus den neuen Rollladenlamellen;
- Fig. 2: ein erstes Ausführungsbeispiel der neuen Rollladenlamelle in einer Stirnansicht;
- Fig. 3: die Verbindung aus zwei derartigen Rollladenlamellen, ebenfalls in einer Stirnansicht;
- Fig. 4: ein zweites Ausführungsbeispiel für eine als . Rollformteil hergestellte Lamelle, in einer Seitenansicht;
- Fig. 5: ein drittes Ausführungsbeispiel einer als Rollformteil hergestellten Rollladenlamelle, in einer Seitenansicht.

Fig. 1 zeigt in einer perspektivischen Darstellung einen Rollladenpanzer 1, wie er für Fenster oder Rolltore verwendet wird. Der Rollladenpanzer 1 ist zum überwiegenden Teil von einer Wickelwelle 2 abgewickelt, an der er mit seiner Oberkante befestigt ist. Der Rollladenpanzer 1 setzt sich aus einer Vielzahl von einzelnen Rollladenlamellen 3 zusammen, die jeweils gegeneinander um eine Achse begrenzt beweglich sind, die zu der Achse der Wickelwelle 2 parallel liegt. Das Querschnittsprofil jeder einzelnen Rollladenlamelle 3 ergibt sich aus der Seitenansicht nach Fig. 2.

Gemäß Fig. 2 gehören zu der Rollladenlamelle 3 ein Grundkörper 4 und eine Leiste 5, die an dessen oberer Kante ausgebildet ist und die sich an ihrem freien von dem Grundkörper 4 abliegenden Ende zu einer nach unten offenen Rinne 6 krümmt. An ihrer Unterseite enthält die Rollladenlamelle 3 einen Schlitz 7.

Der Grundkörper 4 bildet eine Vorderwand, die sich aus einem Vorderwandabschnitt 8 sowie einem Vorderwandabschnitt 9 zusammensetzt. Der Vorderwandabschnitt 8 führt im Gebrauchszustand, wie er in Fig. 2 gezeigt ist, von der Leite 5 unter einem Winkel von ca. 45° schräg nach unten. An ihrem unteren Ende geht der Vorderwandabschnitt 8 einstückig in den vertikalen Vorderwandabschnitt 9 über.

An die untere freie Kante des Vorderwandabschnitts 9 schließt sich eine Unterseite 10 an, die von einer Übergangskante 11 bis zu einem Schlitzrand 12 reicht.

An dem oberen Ende mündet der vordere schräge Vorderwandabschnitt 8 in die Leiste 5 ein, die unter einem Winkel von ca. 10° gegenüber der Vertikalen verläuft. Das obere freie Ende der Leiste 5 geht einstückig in die nach unten offene Rinne 6 über, wobei die Lage der Rinne 6 so gewählt ist, das ihr in der Gebrauchsstellung höchster Punkt auf einer Vertikalen über dem Schlitzrand 12 liegt.

An der Rückseite der Leiste 5 schließt sich über ein Bogenstück 13 eine Rückwand 14 an, die im Gebrauchszustand etwa vertikal verläuft. Die Rückwand 14 endet an einer Kante 15, die gleichzeitig den anderen Rand des Schlitzes 7 bildet. Dementsprechend ist die Kante 15 von der Kante 12 in horizontaler Richtung beabstandet.

Wie die Fig. 2 ferner erkennen lässt, ist das Profil der Rollladenlamelle 3 an jeder Stelle zweilagig.

Die Rollladenlamelle 3 ist aus einem entsprechend breiten Blechstreifen aus einem geeigneten Material, beispielsweise beschichtetem Aluminiumblech, rostfreiem Stahl, wie V2A-, V4A-Stahl, durch einen Rollvorgang erzeugt. Eine Kante des ursprünglichen Blechstreifens, die Kante 17, liegt am freien Ende der Rinne 6. Von hier aus folgt das umgeformte Material zunächst der Innenkrümmung der Rinne 6, um schließlich im Anschluss daran an die außen liegende Lage der Leiste 5 über zu gehen. Im unteren Bereich der Leiste 5 bildet der Blechstreifen nach der Umformung die äußere Lage des schrägen Vorderwandabschnitts 8, und geht weiter in die äußere Lage des vertikalen Vorderwandabschnitts 9 über.

Nach der Umformung setzt sich der Blechstreifen im Anschluss an die Kante 11 in der äußeren Lage der Unterfläche 10 fort und führt von dort zu dem Schlitzrand 12. Am Schlitzrand 12 ist das Material auf sich selber umgebogen und verläuft von dort als innere Lage der Unterfläche 10 bis zu der Kante 11. Hier steigt das Material vertikal nach oben auf, wobei es ebenfalls dicht auf der äußeren Lage des Vorderwandabschnitts 9 aufliegt. Sodann läuft das Blechmaterial als innere Lage des schrägen Vorderwandabschnitts 8 weiter, und zwar unmittelbar an deren Rück- oder Innenseite anliegend, bis hin zu der Wurzel der Leiste 5. Hier bildet der umgeformte Blechstreifen eine teilzylindrische Krümmungsfläche 18 als innere Lage des Bogenstücks 13. Im Anschluss daran bildet der umgeformte Blechstreifen eine innen liegende Lage der Rückwand 14, und zwar bis hin zu dem Schlitzrand 15. Hier ist der Blechstreifen auf sich selbst 180° umgebogen und erzeugt ab da die äußere Lage der Rückwand 14. Er folgt der Rückwand 14 bis etwa zum Scheitelpunkt der konkav gekrümmten Fläche 18 bzw. des Bogenstücks 13.

Wie aus Fig. 2 zu ersehen ist, bildet der Blechstreifen nach dem Umformen sodann die zur Raum- oder Fensterseite hin liegende Schicht der Leiste 5 bis hin zu der Rinne 6. Hier verläuft der umgeformte Blechstreifen auf der Au-βenseite der Rinne 6 um schließlich nach dem endgültigen Umformvorgang die freie Längskante 17 des Blechstreifens, wie gezeigt, U-förmig zu umschließen. Die andere Kante 19 des Blechstreifens liegt innerhalb der Rinne 6. Es wird hierdurch eine zur Außenseite hin offene Fügefläche vermieden. Die Fügefläche ist am freien Ende des Hakens durch den kurzen Umbug 20 geschützt, ,

Am Ausgangsmaterial sind die beiden Kanten 17 und 19 durchlaufend zueinander parallel. Das Ausgangsmaterial ist wie bei Rollformvorgängen üblich endlos.

Der Umformvorgang durch Rollbiegen ist so durchgeführt, dass mit Ausnahme eines kleinen dreieckförmigen Bereiches an der Wurzel der Leiste 5 an allen übrigen Stellen zwei Lagen entstehen, die dicht spaltfrei aufeinander liegen. Die beiden Längskanten 17 und 19 des streifenförmigen Ausgangsmaterials liegen im Bereich der Rinne 6, die gleichzeitig einen Haken bildet, unmittelbar dicht beieinander. Wie sich aus der weiteren Darstellung der Verbindung der Rollladenlamellen 3 ergibt, finden sich die Kanten somit in einem geschützten Bereich, der die Gefahr vermeidet, dass sich die beiden Lagen an irgendeiner Stelle voneinander separieren können.

Durch die spezielle Gestaltung der beiden Vorderwandabschnitte 8 und 9 in Relation zu der Rückwand 14, bildet der Lamellenkörper 4 einen verhältnismäßig großen, angenähert dreieckförmigen Hohlraum 21, der abgesehen von den Enden der Rollladenlamelle 3 lediglich über den Schlitz 7 zugänglich ist. Im Bereich der Schlitzkanten 12 und 15 gibt es keinen freien Blechrand. Das Material ist dort unmittelbar auf sich selber umgeschlagen, was gute Festigkeitsverhältnisse ergibt.

Der Hohlraum 21 ist frei von Leisten oder Streben.

Um bei hängendem Rollladenpanzer 1 einen Licht- und Luftdurchtritt zu ermöglichen, ist die Leiste 5, wie gezeigt, mit Luft- oder Lichtschlitzen 22 versehen sein. Diese Schlitze 22 sind längliche Schlitze, sie laufen mit ihrer großen Achse parallel zur Längserstreckung der Rollladenlamelle 3 und weisen eine vertikale Höhe auf, die sich auf den Bereich von der Oberkante 13 bis unterhalb der Rinne 6 beschränkt.

Fig. 3 zeigt wie zwei benachbarte Rolladenlamellen 3 miteinander verbunden sind. Die unter der Rollladenlamelle 3a befindliche Rollladenlamelle 3b hängt mit ihrem rinnenförmigen Profilabschnitt 6 über dem Schlitzrand 12. Damit möglichst definierte Verhältnisse entstehen, ist die Unterwand 10, wie erkennbar, mit einem kurzen Abstand von dem Schlitzrand 12 unter einem Winkel von ca. 30° nach oben gebogen. Hierdurch entsteht eine Aufkantung 23, die sichergestellt, dass die Rückseite der Leiste 5 bei frei hängendem Rollladenpanzer 1 nicht dem Schlitzrand 15 berührt. Dies ermöglicht ein leichtes Aufrollen des Rollladenpanzers 1 in der Richtung, wie es Fig. 1 erkennen lässt, nämlich indem die Rückwand 14 der Achse der Rollladenwelle 2 zugekehrt ist.

Die untere Wand 10 läuft horizontal bzw. ausgehend von dem Schlitz 7 leicht schräg nach unten zu der Kante 11, um bei Verwendung im Freien als Abtropfkante zu dienen, damit von dem schrägen Vorderwandabschnitt 8 ablaufendes Wasser von den Schlitzen 22 fern zu halten. Der schräge Vorderwandabschnitt 8 sorgt einerseits dafür, dass die Rollladenlamelle 3 in Dickenrichtung Volumen bekommt und verhindert andererseits Schmutzablagerungen. Außerdem wird einfallendes Licht hier so reflektiert, dass es nicht durch Mehrfachreflexion an der unteren Wand 10 als blendendes Licht durch den Lichtschlitz 22 nach innen gelangt.

Die Weite des Schlitzes 7 ist so bemessen, dass die darin hängende Rollladenlamelle 3b genügend gegenüber der darüber befindlichen Rollladenlamelle 3a um eine Achse geschwenkt werden kann, die auf der Zeichenebene senkrecht steht.

Die Höhe der Leiste 5 bis zur Unterkante der Rinne 6 beträgt ca. 30% bis 60% der Höhe des Lamellenkörpers 4. Die Höhe des Licht-/Luftschlitzes 22 beträgt ca. 40% bis 80% der Höhe der Leiste 5. Im hängenden Zustand liegt der Flächenanteil der Licht-/Luftschlitze 22 bei ca. 20% bis 30% der Gesamtfläche des Rollladenpanzers 1. Wegen dieses großen Anteils kann über die Licht-/luftschlitze sehr viel diffuses Streulicht eintreten, wenn der Rolladenpanzer 1 vollständig vor einem Fenster ausgebreitet ist und gestreckt ist. Andererseits wirkt die gegenüber dem Licht-/Luftschlitz auskragende Unterseite 10 als Schatten spendendes Vor- oder Sonnendach für den Licht-/Luftschlitz und verhindert eine direkte Sonneneinstrahlung durch den Licht-/Luftschlitz. Je nach Relation zwischen der Höhe des Licht-/Luftschlitzes 22 und dem Maß der Auskragung entsteht diese Abschattungswirkung bis zu einem Sonnenstand von ca. 22° gemessen gegenüber der Horizontalen.

Durch die Licht-/Luftschlitze 22 wird die Fensterfläche gleichsam in lichtdurchlässige Streifen aufgeteilt, wobei jedem Streifen ein eigenes schattenspendendes Vordach zugeordnet ist. Dadurch reduziert sich das Maß der Auskragung des Sonnendachs, verglichen mit einer Anordnung, bei der die Lichtschlitze miteinander vereinigt sind. Hier wäre ein "Vordach" erforderlich, das weit auskragt um bei gleichem Einfallswinkel denselben Schatten zu spenden.

Aufgrund der neuen Anordnung ist es möglich den Rollladenpanzer 1 an der Inneseite des Fensters zu verwenden, da dessen Gesamtdicke gemessen in Richtung senkrecht zu der Fensterfläche bei ca. 8 bis 15 mm liegt. Mit Hilfe der neuen rollartigen Rollladenlamelle können Rollladenpanzer 1 aufgebaut werden, die im Sommer die direkte Lichteinstrahlung verhindern und somit die Raumaufheizung reduzieren während andererseits ausreichend Tageslicht im Raum vorhanden ist.

Der hohe Anteil an durchsichtiger Fläche zufolge der großen Schlitze verbessert auch subjektiv wesentlich die Transparenz. Eine in einem Raum befindliche Person kann durch einen Rollladenpanzer aus den neuen Rollladenlamellen besser nach außen sehen. Es wird das Gefühl des "Eingesperrtseins" vermieden. Die neuen Rollladenlamelle verhindert nicht den optischen Kontakt zur Außenwelt, wie dies bei bekannten Rollladenlamellen der Fall ist.

Wenn der Rolladenpanzer 1 auf der Fensterbank aufgestellt wird und der Rolladenpanzer 1 in sich zusammensackt, verschwindet an jeder Rollladenlamelle 3 die Leiste 4 vollständig in dem Lamellenkörper 4, womit eine völlige Abdunkelung auch für diffuses Licht erreich wird.

Ein Aufrollen eines Rollladenpanzers 1 aus den Lamellen gemäß Fig. 2 bzw. Fig. 3 über den Vorderwandabschnitt 9 ist, wie unschwer zu erkennen ist, ohne weiteres möglich; ebenso ein Aufwickeln im entgegengesetzten Sinn, bei dem die Vorderseite der Wickelwelle zugekehrt ist.

Bei der Ausführungsform nach Fig. 2 zeigt die als Haken uns somit formschlüssiges Verbindungsmittel dienende Rinne 6 in Richtung nach unten mit einer Komponente von der Vorderseite der Rollladenlamelle 3 weg.

Wie Fig. 4 erkennen lässt ist auch eine umgekehrte Ausrichtung der als Haken dienenden Rinne 6 möglich. Hier öffnet sich die Rinne 6 wiederum nach unten, jedoch mit einer Komponente von einer Fläche weg, die durch die Rückwand 14 definiert ist.

Um in vertikaler Richtung des Rollladenpanzers 1 die Rollladenlamellen 3 miteinander verhaken zu können, ist das Profil in der Nähe des rückwärtigen Schlitzrandes 15 geringfügig modifiziert. Die doppellagige Rückwand 14 geht an ihrem unteren Ende in eine nach oben offene Rinne 25 über, womit der Schlitzrand 15 sich an der freien Kante eines nach oben zeigenden Aufkantung 26 befindet. Der Schlitzrand 12 dagegen liegt unmittelbar in Verlängerung der unteren Wand 10 die nicht nach oben abgebogen ist.

Die darunter befindliche Rollladenlamelle 3 hängt mit ihrer Rinne 6 über den Schlitzrand 15.

Bei dem Ausführungsbeispiel nach den Fig. 2 und 4 liegen die Lagen des Ausgangsmaterials in allen Bereichen, wo dies möglich ist, dicht aufeinander. Fig. 5 zeigt eine Ausführungsform, bei der im Bereich des schrägen Vorderwandabschnittes 8 und des vertikalen Vorderwandabschnittes 9 eine zusätzliche Kammer 27 gebildet ist. In diesem Bereich ist ein Abschnitt 28 der inneren Lage in Richtung auf die Rückwand 14 versetzt. Es entsteht die in sich geschlossene Kammer 27. Diese Kammer 27 kann von der Seite her mit Hartschaum gefüllt werden. Der Hohlraum 27 hat den Querschnitt eines rechtwinkligen Trapezes, wie dies aus Fig. 5 zu erkennen ist.

Eine Rollladenlamelle besteht aus einem Profil, das durch einen Rollvorgang aus einem flachen Blechstreifen umgeformt ist. Zu der Rollladenlamelle gehören einstückig ein Rollladenkörper mit einem an der Unterseite enthaltenen Schlitz und eine an der Oberkante vorgesehenen Hakenleiste. Der Schlitzanteil an der Gesamtfläche der Rollladenlamelle ist ca 20%.

## Patentansprüche

1. Rolladenpanzer (1), aus einer Vielzahl von Rollladenlamellen (3), von denen jede einstückig aus Blech durch einen Rollformvorgang hergestellt ist und aufweist,
eine über ihre Länge durchlaufende Leiste (5), die an einer Längskante unter Ausbildung einer Rinne (6) gekrümmt ist und die zusammen mit der Rinne (6) eine Hakenanordnung bildet,
eine Vielzahl von Licht-/Luftschlitzen (22), die in Längsrichtung der Rollladenlamelle (3) nebeneinander in der Leiste (5) angeordnet sind, wobei die Höhe der Licht-/Luftschlitze (22) 40% bis 80% der Höhen der Leiste (5) entspricht, derart, dass im hängenden Zustand des Rollladenpanzers (1) der Flächenanteil der Licht-/Luftschlitze (22) bei ca. 20% bis 30% der Gesamtfläche des Rollladenpanzers (1) liegt,
einen Lamellenkörper (4), von dessen Oberseite (13) die Leiste (5) ausgeht und von dem die Rinne (6) beabstandet ist und der eine Unterseite (10) bildet,
einen Schlitz (7), der in dem Lamellenkörper (4) enthalten ist, der über die Länge der Rollladenlamelle (3) durchläuft und der sich in Richtung von der Leiste (5) weg nach unten öffnet, wobei der Schlitz (7) derart gestaltet ist, dass die Rinne (6) einer anderen gleich gestalteten Rollladenlamelle (3) darin verhakbar ist,
wobei die Höhe der Leiste (5) gemessen zwischen der Rinne (6) und der Oberseite des Lammellenkörpers (4) größer als 30% der Höhe des Lammelenköpers (4) ist,
eine dachförmige Auskragung (10), die durch die Unterseite (10) gebildet ist, und zwar durch den Bereich zwischen dem Schlitz (7) und der Vorderseite (8,9) der Rollladenlamelle (3), und die über die Länge der Rollladenlamelle (3) durchläuft, wodurch der Lamellenkörper (4) selbst eine Art Sonnendach für den Licht-/Luftschlitz (22) der darunter befindlichen Lamelle (3) bildet, das den darunter befindlichen Licht-/Luftschlitz gegen direkte Sonneneinstrahlung abschattet.

2. Rollladenpanzer nach Anspruch 1, **dadurch gekennzeichnet, dass** die dachförmige Auskragung (10) die Unterseite eine auskragenden Hohlraums (21) ist.

3. Rollladenpanzer nach Anspruch 1, **dadurch gekennzeichnet, dass** die Leiste (5) zweilagig ist.

4. Rollladenpanzer nach Anspruch 1, **dadurch gekennzeichnet, dass** im Bereich der Rinne (6) die Rollladenlamelle (3) zweilagig ist.

5. Rollladenpanzer nach Anspruch 1, **dadurch gekennzeichnet, dass** im Bereich der Rinne (6) an deren freier Kante die äußere Lage nach innen umgeschlagen ist.

6. Rollladenpanzer nach Anspruch 1, **dadurch gekennzeichnet, dass** der Lamellenkörper (4) an jeder Seite (8,9, 10,13,14) doppellagig ist.

7. Rollladenpanzer nach Anspruch 1, **dadurch gekennzeichnet, dass** der Lamellenkörper (4) einen durchgehenden Hohlraum (21,27) begrenzt.

8. Rollladenpanzer nach Anspruch 1, **dadurch gekennzeichnet, dass** der Schlitz (7) von zwei zueinander parallelen Rändern (12,15) begrenzt ist, von denen wenigstens einer in Richtung auf das Innere des Lamellenkörpers (4) hochgestellt ist.

9. Rollladenpanzer nach Anspruch 8, **dadurch gekennzeichnet, dass** an den Rändern (12,15) des Schlitzes (7) die beiden Blechlagen einstückig ineinander übergehen.

10. Rollladenpanzer nach Anspruch 1, **dadurch gekennzeichnet, dass** mit Ausnahme der Wurzel der Leiste (5) an übrigen Stellen die beiden Blechlagen dicht aufeinander liegen.

11. Rollladenpanzer nach Anspruch 1, **dadurch gekennzeichnet, dass** der Lamellenkörper (4) eine Vorderseite (8,9) bildet, der sich aus einer Schrägfläche (8) und einer im Gebrauchszustand vertikal verlaufenden Fläche (9) zusammensetzt.

12. Rollladenpanzer nach Anspruch 1, **dadurch gekennzeichnet, dass** der Lamellenkörper (4) eine Rückseite (14) bildet, die im Gebrauchszustand vertikal verläuft.

13. Rollladenpanzer nach Anspruch 1, **dadurch gekennzeichnet, dass** die Höhe der Leiste (5) derart bemessen ist, dass, wenn eine Rollladenlamelle (3) in die darüber befindliche Rollladenlamelle (3) eingehängt ist und an dieser frei hängt, die schlitzförmige Öffnung (22) in der Leiste (5) nicht durch die benachbarte Rollladenlamelle (3) abgedeckt ist.

14. Rollladenpanzer nach Anspruch 1, **dadurch gekennzeichnet, dass** die Unterseite (10) im Gebrauchszustand horizontal oder in Richtung auf die Vorderwand (8,9) nach unten verläuft.

15. Rollladenpanzer nach Anspruch 1, **dadurch** gekenzeichnet, dass das Blech Edelstahl oder Aluminium oder beschichtetes Aluminium ist.

## Claims

1. Roller shutter casing (1) comprising a plurality of roller shutter slats (3), each of which being produced in one piece from sheet metal by a rolling-forming process and having
a bar (5) running through over its length, which is curved on a longitudinal edge to form a groove (6) and which forms a hook arrangement together with the groove (6),
a plurality of light/air slots (22), which are arranged adjacent to one another in the bar (5) in the longitudinal direction of the roller shutter slat (3), wherein the height of the light/air slots (22) corresponds to 40% to 80% of the heights of the bar (5), such that in the suspended state of the roller shutter casing (1) the proportion of surface area of the light/air slots (22) amounts to approximately 20% to 30% of the total surface area of the roller shutter casing (1),
a slatted body (4), from the upper side (13) of which the bar (5) extends and from which the groove (6) is spaced and which forms an underside (10),
a slot (7), which is contained in the slatted body (4), which runs through over the length of the roller shutter slat (3) and which opens downwards away from the bar (5), wherein the slot (7) is configured such that the groove (6) of another identically configured roller shutter slat (3) can be hooked therein, wherein the height of the bar (5) measured between the groove (6) and the upper side of the slatted body (4) is more than 30% of the height of the slatted body (4),
a roof-shaped projection (10), which is formed by the underside (10), i.e. by the region between the slot (7) and the front side (8, 9) of the roller shutter slat (3), and which runs through over the length of the roller shutter slat (3), as a result of which the slatted body (4) itself forms a kind of sunroof for the light/air slot (22) of the slat (3) located underneath, which shades the light/air slot located underneath from direct insolation.

2. Roller shutter casing according to claim 1, **characterised in that** the roof-shaped projection (10) is the underside of a projecting hollow space (21).

3. Roller shutter casing according to claim 1, **characterised in that** the bar (5) is double-layered.

4. Roller shutter casing according to claim 1, **characterised in that** the roller shutter slat (3) is double-layered in the region of the groove (6).

5. Roller shutter casing according to claim 1, **characterised in that** the outer layer is folded over inwards in the region of the groove (6) on the free edge thereof.

6. Roller shutter casing according to claim 1, **characterised in that** the slatted body (4) is double-layered on each side (8, 9, 10, 13, 14).

7. Roller shutter casing according to claim 1, **characterised in that** the slatted body (4) defines a through hollow space (21, 27).

8. Roller shutter casing according to claim 1, **characterised in that** the slot (7) is defined by two parallel edges (12, 15), of which at least one is raised towards the interior of the slatted body (4).

9. Roller shutter casing according to claim 8, **characterised in that** the two sheet metal layers merge into one another in one piece at the edges (12, 15) of the slot (7).

10. Roller shutter casing according to claim 1, **characterised in that** with the exception of the base of the bar (5), the two sheet metal layers are arranged closely one on top of the other at the other locations.

11. Roller shutter casing according to claim 1, **characterised in that** the slatted body (4) forms a front side (8, 9), which consists of a sloping face (8) and a face (9) running vertically in the state of use.

12. Roller shutter casing according to claim 1, **characterised in that** the slatted body (4) forms a rear side (14), which runs vertically in the state of use.

13. Roller shutter casing according to claim 1, **characterised in that** the height of the bar (5) is dimensioned such that when a roller shutter slat (3) is engaged into the roller shutter slat (3) located above and hangs freely on this, the slot-like opening (22) in the bar (5) is not covered by the adjacent roller shutter slat (3).

14. Roller shutter casing according to claim 1, **characterised in that** in the state of use the underside (10) runs downwards horizontally or towards the front wall (8, 9).

15. Roller shutter casing according to claim 1, **characterised in that** the sheet metal is special steel or aluminium or coated aluminium.

## Revendications

1. Rideau de volet roulant (1), composé d'une pluralité de lamelles de volet roulant (3) dont chacune est fabriquée à partir d'une tôle, par roulage, et présente :
- une baguette (5) qui est continue en longueur, et recourbée le long d'un bord longitudinal pour donner une rigole (6) en formant ainsi un système à crochet,
- une pluralité de fentes d'éclairage et d'aération (22) qui sont disposées dans la baguette (5) les unes à côté des autres selon la direction longitudinale de la lamelle (1) et présentent une hauteur qui est de 40 à 80 % de celle de la baguette (5) de sorte que quand le volet roulant (1) est suspendu, les fentes d'éclairage et d'aération représentent 20 à 30 % environ de la surface totale du rideau (1),
- un corps de lamelle (4) comprenant une partie supérieure (13) d'où part la baguette (5) et qui est éloignée de la rigole (6), et une partie inférieure (10),
- dans le corps de lamelle (4), une fente (7) qui s'étend sur toute la longueur de la lamelle (3) en s'ouvrant vers le bas à l'opposé de la baguette (5), cette fente étant configurée de manière que la rigole (6) peut être accrochée dans une autre lamelle (3) du volet roulant, ayant la même configuration, étant précisé que la hauteur de la baguette (5), mesurée entre la rigole (6) et la partie supérieure du corps de lamelle (4) est supérieure à 30 % de la hauteur de ce corps,
- un porte-à-faux (10) en forme de toit, qui est constitué par la partie inférieure (10) à savoir par la zone qui est située entre la fente (7) et la face avant (8, 9) de la lamelle de volet (3) et qui s'étend sur toute la longueur de cette lamelle, de sorte que le corps de lamelle (4) forme lui-même pour la fente d'éclairage et d'aération (22) de la lamelle (3) située en dessous, une sorte de parasol qui met cette fente à l'abri du rayonnement solaire direct.

2. Rideau de volet roulant selon la revendication 1, **caractérisé en ce que** le porte-à-faux (10) en forme de toit constitue la face inférieure d'un volume creux (21) disposé en saillie.

3. Rideau de volet roulant selon la revendication 1, **caractérisé en ce que** la .baguette (5) est faite de deux couches.

4. Rideau de volet roulant selon la revendication 1, **caractérisé en ce que** dans la zone de la rigole (6) la lamelle de volet roulant (3) est faite de deux couches.

5. Rideau de volet roulant selon la revendication 1, **caractérisé en ce que** dans la zone de la rigole (6), le long du bord libre de celle-ci, la couche externe est rabattue vers l'intérieur.

6. Rideau de volet roulant selon la revendication 1, **caractérisé en ce que** le corps de lamelle (4), de chaque côté (8, 9, 10, 13,14), est à double couche.

7. Rideau de volet roulant selon la revendication 1, **caractérisé en ce que** le corps de lamelle (4) délimite un volume creux (21, 27) continu.

8. Rideau de volet roulant selon la revendication 1, **caractérisé en ce que** la fente (7) est délimitée par deux bords (12, 15) qui sont parallèles entre eux, et dont l'un au moins est relevé vers l'intérieur du corps de lamelle (4).

9. Rideau de volet roulant selon la revendication 8, **caractérisé en ce que** le long des bords (12, 15) de la fente (7), les deux couches de tôle se prolongent l'une l'autre en formant une seule pièce.

10. Rideau de volet roulant selon la revendication 1, **caractérisé en ce qu'**à l'exception du départ de la baguette (5), les deux couches de tôle sont en tout point appliquées jointivement l'une sur l'autre.

11. Rideau de volet roulant selon la revendication 1, **caractérisé en ce que** le corps de lamelle (4) présente une face avant (8, 9) qui est composée d'une surface oblique (8) et d'une surface (9) qui, à l'état d'utilisation, est verticale.

12. Rideau de volet roulant selon la revendication 1, **caractérisé en ce que** le corps de lamelle (4) forme une face arrière qui, à l'état d'utilisation, est verticale.

13. Rideau de volet roulant selon le revendication 1, **caractérisé en ce que** la hauteur de la baguette (5) est dimensionnée de manière que, quand une lamelle de volet roulant (3) est en suspension libre dans la lamelle (3) située au-dessus, l'ouverture (22) en forme de fente dans la baguette (5) n'est pas recouverte par la lamelle de volet roulant (3) voisine.

14. Rideau de volet roulant selon la revendication 1, **caractérisé en ce que** la partie inférieure (10), à l'état d'utilisation, est horizontale ou inclinée vers le bas en direction de la paroi avant (8, 9).

15. Rideau de volet roulant selon la revendication 1, **caractérisé en ce que** la tôle est en acier spécial, en aluminium ou en aluminium garni d'un revêtement.
